# EUROPÄISCHE PATENTSCHRIFT

(11) **EP 0 401 481 B1**
(45) Veröffentlichungstag und Bekanntmachung des Hinweises auf die Patenterteilung: **16.09.1992**
(21) Anmeldenummer: 90105307.4
(22) Anmeldetag: 21.03.1990
(51) Int. Cl.: F24F 13/06, F24F 13/08

(54) **Luftdurchlass**
Air egress
Sortie d'air

(30) Priorität: 03.06.1989 DE 3918218
(43) Veröffentlichungstag der Anmeldung: 12.12.1990
(73) Patentinhaber: H.KRANTZ - TKT Gesellschaft mit beschränkter Haftung, D-51465 Bergisch Gladbach (DE); Griepentrog, Joachim, 51465 Bergisch Gladbach (DE)
(72) Erfinder: Griepentrog, Joachim, D-5060 Bergisch Gladbach 2 (DE)
(74) Vertreter: Bauer, Hubert, Dipl.-Ing.

(56) Entgegenhaltungen:
- DE-A- 2 650 413
- DE-A- 2 718 760
- DE-A- 3 429 710
- GB-A- 576 262
- GB-A- 1 352 626

## Beschreibung

Die Erfindung betrifft einen Luftdurchlaß mit einem perforierten, vorzugsweise zylindrischen, einen Innenraum umschließenden Mantel.

Bei einem aus der DE-A-3 429 710 bekannten Luftdurchlaß ist der zylindrische, perforierte Mantel an dem dem Lufteintritt gegenüberliegenden Ende durch einen Boden verschlossen. Innerhalb des Mantels sind in einem axialen Abstand voneinander, kraftschlüssig verbunden, mehrere Blendenringe angeordnet, deren freie Innenquerschnitte in Richtung auf den Boden abnehmen. Die Lage dieser Blendenringe innerhalb des Mantels kann während des Betriebes verstellt werden. Je nach der Lage der ringförmigen Blenden wird die Richtung der radial aus den Löchern der Perforation austretenden Luftstrahlen beeinflußt. Die gleiche Wirkung wird erzielt, wenn die Blendenringe paarweise gegeneinander verdrehbar sind und in ihrer Ringfläche mit gleichartigen Durchtrittsöffnungen und Überdeckungen versehen sind. Auf diese Weise ist eine Anpassung an verschiedene Betriebsfälle (Heizen, Kühlen) möglich.

Auch wenn sich der aus der DE-A-3 429 710 bekannte Luftdurchlaß bewährt hat, so zeigen sich Schwierigkeiten, wenn große Temperaturdifferenzen zwischen Raum- und Zulufttemperatur erforderlich sind, um hohe Industriehallen nach einer Abkühlung über Nacht oder nach Wochenenden in kurzer Zeit aufzuheizen. In einem solchen Fall bewirken die oberen Blendenringe und der geschlossene Boden eine Umlenkung der Zuluft, die deshalb nur schräg nach unten austreten kann. Auf diese Weise würde bei hohen Temperaturdifferenzen die warme Zuluft nicht bis in den Aufenthaltsbereich der Personen bzw. bis auf den Fußboden vordringen können.

Aus der DE-A-2 650 413 ist ein Luftauslaß mit einem perforierten Zylinder bekannt, in dem eine höhenverstellbare Absperrvorrichtung angeordnet ist. Diese Absperrvorrichtung ist als vollwandige Scheibe ausgebildet, die den Innenraum des Zylinders absperrt. Je nach der Stellung der Scheibe wird der eintretenden Luftmenge der Durchtritt durch die Perforation freigegeben oder eine Luftströmung durch die Perforation verhindert.

Der Erfindung liegt die Aufgabe zugrunde, den bekannten Luftdurchlaß derart zu verändern, daß ein Aufheizen der Räume in kurzer Zeit auch dann möglich ist, wenn große Temperaturdifferenzen zwischen Zu- und Raumlufttemperatur erforderlich sind.

Diese Aufgabe wird durch die Merkmale der Ansprüche 1 und 2 gelöst. Vorteilhafte Ausgestaltungen der Erfindung sind in den abhängigen Ansprüchen angegeben.

Mit diesem Luftdurchlaß wird über die Verstellung des einen Blendenringes oder Blendenringpaares erreicht, daß die radial austretenden Luftstrahlen im Kühlfall nach oben gerichtet austreten und nicht zu Zugerscheinungen im Aufenthaltsbereich der Personen führen. Im Heizfall wird der einzige Blendenring bzw. Blendenringpaar nach unten verschoben, bzw. es werden die Durchtrittsöffnungen des einzigen Blendenringpaares zum Teil geöffnet, so daß die Luft schräg nach unten ausströmt.

Im Aufheizfall wird der einzige Blendenring bzw. das Blendenringpaar so weit wie möglich nach unten verschoben, bzw. es werden die Durchtrittsöffnungen des einzigen Blendenringpaares total geöffnet, damit die austretenden Luftstrahlen im steilen Winkel nach unten ausblasen, so daß bei hohen Temperaturdifferenzen die stark erwärmte Zuluft bis auf den Fußboden vordringt, dann radial von der Lotrechten des Luftauslasses über den Fußboden strömt, um erst wieder zum Hallendach aufzusteigen, wenn die Temperaturdifferenz fast vollkommen abgebaut ist.

Bei extrem hohen Übertemperaturen können im Boden des Luftdurchlasses zusätzlich deckungsgleiche Ausströmöffnungen in der geometrischen Form frei wählbar, freigegeben werden, die ein schnelles und ökonomisches Aufheizen der Räume sicherstellen, indem die Zuluft senkrecht nach unten ausströmt.
Bei der Verwendung von mehreren verstellbaren Blendringen oder Blendenringpaaren ist der Boden öffenbar, um auch bei dieser Anordnung zu erreichen, daß die stark erwärmte Zuluft bis auf den Fußboden der Halle vordringt, dann radial von der Lotrechten des Luftdurchlasses über den Fußboden strömt, um erst dann wieder zum Hallendach aufzusteigen, wenn die Temperaturdifferenz stark abgebaut ist.

Mehrere Ausführungsbeispiele sind in den Zeichnungen dargestellt und werden im folgenden näher erläutert. Es zeigen:
Fig. 1 Längsschnitt durch den Luftdurchlaß,
Fig. 2 Schnitt II-II nach Fig. 1 oder 14,
Fig. 3 Schnitt III-III nach Fig. 1 oder 14,
Fig. 4 Schnitt IV-IV nach Fig. 1 oder 14,
Fig. 5 Längsschnitt durch den Luftdurchlaß gemäß einer anderen Ausführungsform,
Fig. 6 Schnitt VI-VI nach Fig. 5 oder 15,
Fig. 7 Schnitt VII-VII nach Fig. 5 oder 15,
Fig. 8 Schnitt VIII-VIII nach Fig. 5 oder 15,
Fig. 5a Längsschnitt durch den Luftdurchlaß gemäß einer anderen Ausführungsform,
Fig. 6a Schnitt VI-VI nach Fig. 5 oder 15,
Fig. 7a Schnitt VII-VII nach Fig. 5 oder 15,
Fig. 8a Schnitt VIII-VIII nach Fig. 5 oder 15,
Fig. 9 Längsschnitt durch den Luftdurchlaß gemäß einer weiteren Ausführungsform,
Fig.10 Längsschnitt durch den Luftdurchlaß gemäß einer weiteren Ausführungsform,
Fig.11 Längsschnitt durch den Luftdurchlaß gemäß einer weiteren Ausführungsform,
Fig.12 Schnitt XII-XII nach Fig. 11,
Fig.13 Schnitt XIII-XIII nach Fig. 11,
Fig.14 Längsschnitt gemäß einer weiteren Ausrührungsform,
Fig.15 Längsschnitt durch den Auslaß gemäß einer weiteren Ausführungsform,
Fig.16 Längsschnitt durch den Auslaß gemäß einer um 180° anderen Anströmrichtung,
Fig.17 Seitenansicht eines Luftdurchlasses mit Abdeckstreifen

Der dargestellte Luftdurchlaß wird bevorzugt in Industriehallen mit größeren Raumhöhen eingesetzt und kann bei Anströmung der Zuluft von oben in der Regel über Kopfhöhe oder bei Anströmung von unten direkt über dem Fußboden oder höher angeordnet werden. Der Luftdurchlaß ist senkrecht angeordnet und weist einen zylindrischen Mantel 1 auf, der mit einer durch Löcher 4 gebildeten Perforation versehen ist.

Der Luftdurchlaß wird über einen Lufteintrittsstutzen 2 an einen nicht dargestellten Zuluftkanal angeschlossen. Seinem Lufteintrittstutzen 2 gegenüberliegend ist der Mantel 1 mit einem Boden 3 versehen. In dem Boden 3 sind Luftdurchtrittsöffnungen 3a vorhanden. Oberhalb des Bodens 3 ist eine gegenüber dem Boden 3 verdrehbare, mit Segmenten versehene Segmentscheibe 3b angeordnet. Die Segmente der Segmentscheibe 3b und die Luftdurchtrittsöffnung 3a sind deckungsgleich, so daß die Luftdurchtrittsöffnung 3a durch Verdrehen der Segementscheibe 3b geschlossen oder geöffnet werden können.

Nach Fig. 1 bis 4 befindet sich innerhalb des Mantels 1 ein einziger Blendenring 5, der einen zentralen Öffnungsquerschnitt hat und mit Stegen 6 und einer Führungshülse 7 kraftschlüssig verbunden ist. Die Führungshülse 7 umgibt lose eine zentrische Führungsstange 8, so daß der Blendenring 5 vertikal im gesamten perforierten Bereich des Mantels 1 verstellbar ist. Die Führungsstange 8 ist kraftschlüssig mit der Segmentscheibe 3b verbunden und ist um die Längsachse drehbar. Sie durchdringt den Boden 3 und ist oben durch Stege 9 zentriert, die mit dem Mantel 1 verbunden sind. Die Führungsstange 8 ist in der Höhenlage durch Klemmring 20 fixiert.

Die vertikale Verstellung des Blendenringes 5 erfolgt über einen Bowdenzug 10, der ein Seil 11 enthält. Das Seil 11 ist über Umlenkrollen 13,14 geführt und in einem Anschlagpunkt 12 an einem der Stege 6 festgemacht. Der Bowdenzug 10 ist an einem Bowdenzugverstellhalter 16 fixiert, der an einer Wand oder einer Stütze der Halle befestigt ist. An dem freien Ende des Seiles 11 ist eine Verstellkette 17 befestigt. Durch Ziehen oder Nachlassen der Verstellkette 17 kann der Blendenring 5 angehoben oder abgesenkt werden. Die Umlenkrolle 14 ist in einem außen an dem Mantel 1 angebrachten Rollenkasten 15 angeordnet, der so ausgebildet ist, daß ein Abspringen des Seiles 11 beim Transport verhindert wird. Gleichzeitig dient der Rollenkasten 15 als Festpunkt für den Bowdenzug 10. Anstelle einer Verstellung von Hand, die eine einfache und individuelle Lösung darstellt, können auch Stellantriebe eingesetzt werden.

Die in Fig. 1 gezeigte Stellung des Blendenringes 5 wird für den Kühlfall gewählt, bei dem die radial austretenden Luftstrahlen, wie erforderlich, schräg nach oben austreten. Im normalen Heizfall wird der Blendenring 5 weiter nach unten abgesenkt und die Zuluft tritt schräg bis steil nach unten aus den Löchern 4 des Mantels 1 aus. Im Aufheizbetrieb mit normalen Übertemperaturen reicht es aus, daß der Blendenring 5 ganz nach unten bis annähernd auf den Boden 3 abgesenkt wird. Die Zuluft strömt nun in steilem Winkel nach unten bis auf den Fußboden der Halle.

Im Aufheizbetrieb mit hohen Übertemperaturen werden zusätzlich die Luftdurchtrittsöffnungen 3a im Boden 3 geöffnet, die Zuluft strömt senkrecht bis auf den Fußboden und dann radial von der Lotrechten über den Fußboden. Der Blendring 5 kann jedoch auch ganz nach oben in den Anschlußstutzen 2 hineingezogen werden, um den Gesamtdruckverlust des Luftdurchlasses in engeren Grenzen zu halten.

Sind nur Aufheizfälle mit geringen Übertemperaturen erforderlich und sollen diese Aufheizfälle bei mehreren Luftdurchlässen zentral gesteuert werden, so brauchen mittels Stellantriebe nur über Hebel 21 die Luftdurchtrittsöffnungen 3a im Boden 3 geöffnet werden. Hierbei ist es nicht erforderlich, daß der Blendenring 5 in unterer Stellung steht. Es kann also eine manuelle individuelle Steuerung der Luftdurchlässe mit einem automatischen Aufheizbetrieb kombiniert werden.

Der in den Fig. 5 bis 8 dargestellte Luftdurchlaß entspricht in seinem Grundaufbau demjenigen nach den Fig. 1 bis 4, jedoch ist hier ein Blendenringpaar angeordnet, das aus den Blendenringen 18a und 18b besteht. Einer dieser Blendenringe ist mit seinem äußeren Umfang fest mit dem Mantel 1 verbunden, hier im Ausführungsbeispiel nach Fig. 5 der Blendenring 18a. Der Blendenring 18b ist über Stege 19 mit der Segmentscheibe 3b direkt kraftschlüssig mit der zentrisch drehbaren Führungsstange 8 verbunden. Mit Hilfe des an die Führungsstange 8 angreifenden Hebels 21 können sowohl der Blendring 18b als auch die Segmentscheibe 3b betätigt werden. Die Führungsstange 8 wird am oberen Ende durch die Stege 9 zentriert und durch Klemmring 20 in der Höhenlage fixiert.

Die Blendenringe 18a und 18b sind mit deckungsgleichen Durchtrittsöffnungen 22 und Überdeckungen versehen. In Fig. 7 liegen die Durchtrittsöffnungen 22 der Blendenringe 18a und 18b exakt untereinander. Diese Stellung der Blendenringe 18a und 18b ist für den maximalen normalen Heizfall einzustellen. Die Zuluft strömt durch die Durchtritttsöffnungen 22 und bewirkt eine steil nach unten gerichtete Luftführung. Für diesen normalen Aufheizfall zeigt Fig. 8 die dazugehörende Stellung der Segmentscheibe 3b. Die Luftdurchtrittsöffnungen 3a sind verschlossen.

Wird der bewegliche Blendenring 18b mit Blick auf Fig. 7 so weit nach links verdreht, daß die Durchtrittsöffnung 22 mit den Überdeckungen des Blendenringes 18a deckungsgleich sind, entsteht praktisch ein geschlossener Blendenring wie in Fig. 3 dargestellt. Bei dieser Stellung der Blendenringe 18a und 18b tritt die Zuluft für den Kühlfall radial schräg nach oben aus dem Mantel aus. Die Segmentscheibe 3b in Fig. 8 ist hierbei um den gleichen Betrag nach links verdreht worden. Die Luftdurchtrittsöffnungen 3a im Boden 3 werden weiterhin von der Segmentscheibe 3b verschlossen.

Bei Anheizfällen mit hohen Zulufttemperaturen werden der Blendenring 18b und die Segmentscheibe 3b von der Stellung Kühlfall mit Blick auf Fig. 7 und Fig. 8 weiter nach links verdreht, bis die Öffnungen 22 in den Blendenringen 18a, 18b des Blendringpaares und die Öffnungen 3a im Boden 3 voll offen sind. Die Zuluft strömt nun senkrecht nach unten und dann von der Lotrechten des Luftauslasses radial über den Fußboden. Der Raum wird optimal in kurzer Zeit aufgeheizt. Alle Zwischenstellungen können entsprechend der vorliegenden thermischen Lastfälle realisiert werden. Die Verstellung kann von Hand oder mittels Stellantrieb vorgenommen werden.

Der nach Fig. 5a bis 8a dargestellte Luftdurchlaß entspricht in seinem prinzipiellen Aufbau dem Luftdurchlaß nach Fig. 5-8, er unterscheidet sich jedoch im Funktionsablauf.

Die Führungsstange 8 ist in der Ausführung nach Fig. 5a bis 8a nur kraftschlüssig über die Stege 19 mit dem verdrehbaren Blendenring 18b verbunden. Der Boden 3 und die Segmentscheibe 3b sind mit zentrischen Bohrungen versehen, in denen sich die Führungsstange frei drehen läßt.

Der untere feststehende Blendenring 18a nach Fig. 7a hat zusätzliche Ösen 31. In diesen Ösen sind Federn eingehangen, die auf dem anderen Ende in den Bohrungen 35 der Stege 19 der drehbaren Blendenringscheibe 18b mit Vorspannung eingehangen sind. Die Anschlagstifte 33, die fest mit der feststehenden Scheibe 18a verbunden sind, garantieren diese Vorspannung und halten die bewegliche Scheibe 18b in Anschlagstellung, wie in Fig. 7a gezeigt wird. Die Anschlagsnuten 34 sind vorhanden, damit die Durchtrittsöffnungen 22 total geöffnet werden können.

Der Boden 3 mit den Öffnungen 3a nach Fig. 8a ist fest mit dem Mantel 1 verbunden. Im Boden 3 ist auf einer Kreisbahn ein durchgehender Schlitz 37 vorhanden. In der Segmentscheibe 3b ist ein Haltestift 36 in einer Bohrung sitzend eingeschweißt. Der Haltstift 36 geht frei geführt durch den Schlitz 37 und ist fest mit einem Motor 38 verbunden.

Ein langsam drehender Motor 38 ist mit seiner Antriebswelle kraftschlüssig mit der drehbarem Führungsstange 8 verbunden.

In Fig. 7a und 8a werden die Stellungen der Scheiben für den Anheizfall gezeigt, die Öffnungen 22 und 3a sind total offen, die gesamte Zuluft mit hohen Temperaturen strömt senkrecht nach unten aus, auch der Anteil der Zuluft, der aus dem perforierten Mantel 1 austritt. Es bildet sich also ein gemeinsamer Luftstrahl aus, was bei allen anderen Ausführungsbeispielen auch der Fall ist.

Die Federn 32 haben eine größere Rückstellkraft als die größten Reibungskräfte der sich gleichzeitig bewegenden Teile am Luftdurchlaß.

Um die Einstellung Heizfall zu erreichen, muß die Segmentscheibe 3b soweit verdreht werden, daß die Öffnungen 3a im feststehenden Boden 3 geschlossen sind. Diese Einstellung wird erreicht, in dem man mit Blick auf Fig. 8a die Motorantriebswelle im Uhrzeigersinn drehen läßt. Da die Federn 32 aber stärker sind als die Reibungskräfte, dreht sich die Welle im Motor nicht, sondern der Motor dreht sich gegen den Uhrzeigersinn um die Motorwelle, bis der Haltstift 36 links im Schlitz 37 des feststehenden Bodens 3 blockiert, der Heizfall ist erreicht, die Zuluft strömt steil nach unten aus dem perforierten Mantel aus.

Wird die Drehrichtung des Antriebes beibehalten, muß sich nun zwangsläufig die Motorwelle mit kraftschlüssig verbundener Führungsstange 8 im Uhrzeigersinn drehen, da der Haltestift 36 in Anschlag steht. Das hat zur Folge, daß der Blendenring 18b mit Blick auf Fig. 7a sich ebenfalls im Uhrzeigersinn dreht, bis der Blendenring 18b mit seinen Kanten 39 den Anschlagstift 33 berührt. Nun sind auch die Öffnungen 22 geschlossen, die Stellung max. Kühlfall ist erreicht. Die Zuluft strömt nun schräg nach oben aus dem Luftdurchlaß.

Wird die Drehrichtung nun umgekehrt, werden erst die Öffnungen 22 in den Blendenringen 18a und 18b und dann erst die Öffnungen 3a im Boden 3 freigegeben.

Durch diesen Funktionsablauf wird es erst möglich, eine einfache automatisch arbeitende konventionelle Temperaturdifferenzregelung einzusetzen, ohne zwei Antriebsmotoren zu benötigen. Diese Temperaturdifferenzregelung muß nur die Steuersignale Temperaturdifferenz in Richtung Kühlfall Rechtslauf, in Richtung Heizfall bis in den Anheizfall Linkslauf ausgeben. Dies kann z.B. mit einem Steuersignal von 0-10 V erfolgen.

Der gerade beschriebene Luftdurchlaß nach Bild 5a bis 8a kann auch mit mehreren Blendenringpaaren 18a und 18b ausgerüstet werden, wie in Fig. 15 gezeigt. Bei mehreren Blendenringpaaren sind alle beweglichen Blendenringe 18b unter einander mit der Führungsstange 8 fest verbunden. Die Federn 32 sind nur in einem Blendenringpaar 18a und 18b notwendig.

In einer weiteren, in Fig. 9, dargestellten Ausführungsform sind die Blendenringe 18a und 18b sowohl über die Führungsstange 8 verdrehbar als auch im Hub über den Bowdenzug 10 verstellbar angeordnet, um für extreme Lastfälle oder Sonderfälle noch eine Optimierung der Luftführung zu erreichen. Bei dieser Ausführung können die Blendenringe 18a und 18b beide auf der Führungsstange 8 gleiten und werden für die Höhenverstellung über den Bowdenzug 10 bewegt, wie schon für die Ausführung nach Fig. 1 im Detail beschrieben wurde. Eine zusätzliche Führungsstange 8a verhindert ein Verdrehen des Blendenringes 18b. Diese zusätzliche Führungsstange 8a ist starr mit dem die Führungsstange 8 zentrierten Steg 9 verbunden und greift durch eine Führungsöse 25, die an einem Steg 19 des Blendenringes 18a angebracht ist.

Die Führungsstange 8 ist zusätzlich in Längsrichtung mit einer Führungsnut versehen, in der ein Führungszapfen der Führungshülse 7 des Blendenringes 18b läuft, wodurch ein Verdrehen des Blendenringes 18b über den Hebel 21 realisiert werden kann. Die Blendenringe 18a und 18b sowie die Segmentscheibe 3b und der Boden 3 mit den Durchtrittsöffnungen 3a haben die gleichen Funktionen wie der Luftauslaß nach Fig. 5 bis 8.

Der in Fig. 10 dargestellte Luftdurchlaß entspricht auch im Grundaufbau demjenigen nach den Fig. 1 bis 4, jedoch ist hier der vertikal verstellbare Blendenring 5 durch ein Blendenringpaar, bestehend aus den Blendenringen 5a und 5b, ersetzt worden. Die in Fig. 10 gezeigte Stellung der Blendenringe 5a und 5b entspricht dem Aufheizfall, wie bei der Ausführung des Luftdurchlasses nach Fig. 1 bis 4 beschrieben. Das heißt, die Blendenringe 5a, 5b befinden sich in der untersten Stellung und haben die gleiche Wirkung wie nur ein Blendenring 5.

Der obere Blendenring 5a mit Stegen 6a und der Führungshülse 7 bilden eine vertikal verstellbare Einheit, die mit dem Seil 11 des Bowdenzuges 10 auf einem die Führungsstange 8 gleitend umgebenden Gleitrohr 23 hochgezogen werden kann. Der untere Blendenring 5b bildet mit Stegen 6b und dem Gleitrohr 23 eine vertikal verstellbare Einheit. Wird der Blendenring 5a nun so weit nach oben gezogen, daß die Führungshülse 7 an eine Umbörtelung 24 des Gleitrohres 23 stößt, wird bei weiterer Aufwärtsbewegung der Blendenring 5b angehoben. Bei der maximalen Kühlfallstellung befindet sich der Blendenring 5a oben.

Die Ausführung gemäß Fig. 10 gewährleistet die optimale Luftführung nicht nur für Aufheizfälle mit hohen Temperaturdifferenzen, sondern auch eine optimale Luftführung für den extremen Kühlfall und alle dazwischenliegenden thermischen Lastfälle. Der Blendenring 5b bringt eine zusätzliche positive Wirkung für extreme Kühlfälle. Er bewirkt, daß die Zuluft verstärkt schräg nach oben ausströmt und sich die Temperaturdifferenzen zwischen Zulufttemperatur und Raumlufttemperatur auf einem längeren Laufweg der Luftstrahlen besser abbauen können, bevor sie in den Aufenthaltsbereich der Personen eintreten. Für Aufheizfälle mit hohen Übertemperaturen ist der Boden 3 öffenbar.

Der in Fig. 11 und 12 dargestellte Luftdurchlaß entspricht im Grundaufbau und in der Funktion demjenigen nach Fig. 1 bis 4. Er hat zusätzlich einen Blendring 26, der fest mit dem Mantel 1 verbunden ist. Ein solcher feststehender Blendring 26 kann auch in den Luftdurchlaß gem. Fig. 5 eingebaut werden. Der Blendring 26 bringt eine zusätzliche Anhebung der austretenden Luftstrahlen im Kühlfall. Die Einbau-Position der Blendringe 5 und 26 können vertauscht werden, ohne daß prinzipiell ein anderes Strömungsverhalten eintritt. Im Luftdurchlaß nach Fig. 9 bringt der Blendring 26 nach Fig. 11 und 13 die gleiche Wirkung.

Gem. Fig. 11 bis 13 ist der Boden 3 durch zwei halbkreisförmige Schwenkklappen 30 ersetzt. Die Schwenkklappen 30 sind in einem an der Führungsstange 8 befestigten Scharnier 27 in dem Drehpunkt 28 beweglich. In Aufheizfällen mit hohen Übertemperaturen werden die Schwenkklappen nach unten verstellt und damit der Boden des Luftdurchlasses geöffnet. Die Schwenkklappen können auch aus mehr als 2 Flügeln bestehen, die dienen zur Luftstrahllenkung.

Der in Fig. 14 dargestellte Luftduchlaß entspricht im Prinzip dem Luftdurchlaß gemäß Fig. 1 bis 4. Jedoch ist die Führungshülse 7 zur Aufnahme eines zweiten Blendenringes 5 verlängert. Dieser zweite Blendenring 5 ist starr mit der Führungshülse 7 verbunden. Er hat eine positive Wirkung auf extreme Kühlfälle. Der in Fig. 15 dargestellte Luftdurchlaß entspricht im Prinzip dem Luftdurchlaß gemäß Fig. 5 bis 8a. Jedoch ist ein zusätzliches Blendenringpaar vorgesehen. Auch dieser Luftdurchlaß hat eine positive Wirkung auf extreme Kühlfälle. Der Luftdurchlaß ist in allen Ausführungsformen in den Fig. 1 bis 15 für die Luftzuführung von oben dargestellt. Bei der Luftzuführung von unten werden die Luftdurchlässe um 180° gedreht angeordnet. Zu diesem Zweck sind die Umlenkrollen 13,14 und der Rollenkasten 15a außerhalb des Luftdurchlasses am Boden 3 befestigt. Der Bowdenzug bekommt hier eine um 180° geänderte Zugrichtung, wie in Fig. 16 dargestellt.

Wie in Fig. 17 dargestellt, können die Luftdurchlässe aller beschriebenen und dargestellten Ausführungsformen können in speziellen Fällen mit Abdeckstreifen 29 auf dem perforierten Mantel 1 versehen werden. Diese Abdeckstreifen 29 kommen zur Anwendung, wenn unterschiedliche vorgegebene Wurfweiten in verschiedene radiale Luftstrahlrichtungen einzuhalten sind. Wenn sich feste Arbeitsplätze unmittelbar vor dem Luftdurchlaß befinden, wird mit Hilfe der Abdeckstreifen 29 eine segmentweise Aussparung erreicht, in der keine Luft ausgeblasen und auch dieser Arbeitsplatz zugfrei gehalten wird.

Alle dargestellten Luftdurchlässe weisen einen zylindischen Mantel auf, die zylindrische Form ist nicht zwingend notwendig, es könnten ebenso keglige oder rechteckige Formen zur Anwendung kommen. Wegen der preiswerten Fertigung wird die zylindrische Form vorzugsweise angewandt.

## Patentansprüche

1. Luftauslaß mit einem perforierten, vorzugsweise zylindrischen, einen Innenraum umschließenden Mantel (1), mit einem Lufteintrittsstutzen (2) und mit einem diesem gegenüberliegenden Boden (3) unter Verwendung eines oder mehrerer im Innenraum des Mantels (1) angeordneter Blendenringe (5), die in Längserstreckung des Mantels (1) verschiebbar sind, wobei der Boden (3) mit verschließbaren Luftdurchtrittsöffnungen (3a) versehen ist.

2. Luftdurchlaß mit einem perforierten, vorzugsweise zylindrischen, einen Innenraum umschließenden Mantel (1), mit einem Lufteintrittsstutzen (2) und mit einem diesem gegenüberliegenden Boden (3) unter Verwendung eines oder mehrerer in dem Innenraum des Mantels (1) angeordneter Paare von Blendenringen (18a, 18b), die gegeneinander verdrehbar und mit gleichartigen Durchtrittsöffnungen (22) und Überdeckungen versehen sind, wobei der Boden (3) mit verschließbaren Durchtrittsöffnungen (3a) versehen ist.

3. Luftauslaß nach Anspruch 1 oder 2, dadurch **gekennzeichnet**, daß oberhalb des mit Luftdurchtrittsöffnungen (3a) versehenen Bodens eine verdrehbare, mit Segmenten versehene Segmentscheibe (3b) angeordnet ist und daß die Luftdurchtrittsöffnungen (3a) und die Segmente deckungsgleich sind.

4. Luftauslaß nach Anspruch 3, dadurch **gekennzeichnet**, daß zentral in dem Mantel (1) eine Führungsstange (8) drehbar gehalten ist und daß die Führungsstange (8) mit dem verdrehbaren Blendenring (18b) über Stege (19) und mit der Segmentscheibe (3b) fest verbunden ist.

5. Luftauslaß nach Anspruch 3 und 4, dadurch **gekennzeichnet**, daß zwischen dem feststehenden Blendenring (18a) und dem drehbaren Blendenring (18b) eines Blendenringpaares Federn (32) angebracht sind, daß der feststehende Blendenring (18a) mit Anschlagstiften (33) und der drehbare Blendenring (18b) mit Anschlagnuten (34) versehen ist, daß ein Motor (38) über einen Haltestift (36) mit der Segmentscheibe (3b) verbunden ist, daß der Haltestift (36) in einem auf einer Kreisbahn liegenden Schlitz (37) des Bodens (3) geführt ist und daß die Antriebswelle des Motors (38) kraftschlüssig mit der Führungsstange (8) verbunden ist.

6. Luftauslaß nach Anspruch 2, dadurch **gekennzeichnet**, daß die gegeneinander verdrehbaren Blendenringe (18a, 18b) eines Blendenringpaares zusätzlich über die Längserstreckung des Mantels (1) verschiebbar sind.

7. Luftauslaß nach Anspruch 1, dadurch **gekennzeichnet**, daß die Führungsstange (8) auf einem Teil ihrer Länge von einem Gleitrohr (23) gleitend umgeben ist, das an seinem oberen Ende mit einer Umbördelung (24) versehen und an seinem unteren Ende mit einem unteren Blendenring (5b) verbunden ist und daß das Gleitrohr (23) von einer Führungshülse (17) gleitend umgeben ist, die mit einem oberen Blendenring (5a) verbunden ist, an dem die Höhenverstellung (Seil 11) angreift.

8. Luftauslaß nach einem der Ansprüche 1 bis 7, dadurch **gekennzeichnet**, daß zusätzlich ein fest mit dem Mantel (1) verbundener Blendenring (26) vorhanden ist.

9. Luftdurchlaß nach Anspruch 1 oder 2, dadurch **gekennzeichnet**, daß der Boden (3) durch verstellbare Elemente (30) gebildet ist.

10. Luftdurchlaß nach einem der Ansprüche 1 bis 9, dadurch **gekennzeichnet**, daß auf dem Mantel (1) Abdeckstreifen (29) angeordnet sind.

## Revendications

1. Evacuation d'air, comportant une enveloppe perforée (1), de préférence cylindrique, enfermant un espace intérieur, avec une tubulure d'entrée d'air (2) et avec un fond (3), situé à l'opposé de cette dernière, avec utilisation d'une ou plusieurs anneaux d'occultation (5), disposées dans l'espace intérieur de l'enveloppe (1) et déplaçables sur la longueur de l'enveloppe (1), le fond (3) étant pourvu d'ouvertures de passage d'air (3a) obturables.

2. Evacuation d'air selon la revendication 1,, comportant une enveloppe perforée (1), de préférence cylindrique, enfermant un espace intérieur, avec une tubulure d'entrée d'air (2) et avec un fond (3), situé à l'opposé de cette dernière, avec utilisation d'un ou plusieurs couples d'anneaux d'occultation (18a,18b), disposées dans l'espace intérieur de l'enveloppe (1), susceptibles de tourner les uns par rapport aux autres et pourvues d'ouvertures de passage (22) et de recouvrements de même type, le fond étant pourvu d'ouvertures de passage (3a) obturables.

3. Evacuation d'air selon la revendication 1 ou 2, caractérisée en ce qu'au dessus du fond pourvu d'ouvertures de passage d'air(3a) est disposé un disque segmenté (3b) tournant, équipé de segments, et en ce que les ouvertures de passage d'air (3a) et les segments peuvent coïncider.

4. Evacuation d'air selon la revendication 3, caractérisée en ce qu'au centre, dans l'enveloppe (1), est maintenue tournante une tige de guidage (8) et en ce que la tige de guidage (8) est reliée rigidement à l'anneau d'occultation tournant (18b), par l'intermédiaire d'entretoises (19), et au disque segmenté (3b).

5. Evacuation d'air selon les revendications 3 et 4, caractérisée en ce qu'entre l'anneau d'occultation fixe (18a) et l'anneau d'occultation tournant (18b), appartenant à un couple d'anneaux d'occultation, sont disposés des ressorts (32), en ce que l'anneau d'occultation fixe (18a) et est pourvu de tiges de butée (33) et l'anneau d'occultation tournant (18b) est pourvu de rainures de butée (34), en ce qu'un moteur (38) est relié au disque segmenté (3b), par l'intermédiaire d'une tige de maintien (36), en ce que la tige de maintien (36) est guidée dans une fente (37), épousant une trajectoire circulaire, du fond (3) et en ce que l'arbre d'entraînement du moteur (38) est relié mécaniquement à la tige de guidage (8).

6. Evacuation d'air selon la revendication 2, caractérisée en ce que les anneaux d'occultation (18a,18b) susceptibles de tourner l'un par rapport à l'autre, d'un couple d'anneaux d'occultation sont en plus déplaçables sur la longueur de l'enveloppe (1).

7. Evacuation d'air selon la revendication 1, caractérisée en ce que le tige de guidage (8) est entourée à coulissement, sur une partie de sa longueur, par un tube coulissant (23), qui est pourvu, sur son extrémité supérieure, d'un bord battu (24) et est relié, à son extrémité inférieure, à un anneau d'occultation inférieur (5b), et en ce que le tube coulissant (23) est entouré à coulissement par une douille de guidage (17) reliée à un anneau d'occultation supérieur (5a), sur lequel agit le réglage en hauteur (câble 11).

8. Evacuation d'air selon l'une des revendications 1 à 7, caractérisée en ce qu'il y a en plus un anneau d'occultation (26) relié rigidement à l'enveloppe (1).

9. Evacuation d'air selon la revendication 1 ou 2, caractérisée en ce que le fond (3) est formé par es éléments réglables (30).

10. Evacuation d'air selon l'une des revendications 1 à 9, caractérisée en ce que des bandes de recouvrement (29) sont disposées sur l'enveloppe (1).

## Claims

1. Air outlet with a perforated, preferably cylindrical, jacket (1) enclosing an interior space, with an air inlet stub pipe (2), with a base (3) lying opposite thereto and with use of one or several baffle rings (5), which are arranged in the interior space of the jacket (1) and which are displaceable in the longitudinal direction of the jacket (1), wherein the base (3) is provided with closable air passage openings (3a).

2. Air outlet with a perforated, preferably cylindrical, jacket (1) enclosing an interior space, with an air inlet stub pipe (2), with a base (3) lying opposite thereto and with use of one or several pairs of baffle rings (18a, 18b), which are arranged in the interior space of the jacket (1), are rotatable relative to one another and are provided with similar passage openings (22) and covers, wherein the base (3) is provided with closable passage openings (3a).

3. Air outlet according to claim 1 or 2, characterised thereby, that a rotatable segment disc (3b), which is provided with segments, is arranged above the base provided with air passage openings (3a) and that the air passage openings (3a) and the segments are equal in area.

4. Air outlet according to claim 3, characterised thereby, that a guide rod (8) is rotatably held centrally in the jacket (1) and that the guide rod (8) is fixedly connected with the rotatable baffle ring (18b) by way of webs (19) and with the segment disc (3b).

5. Air outlet according to claim 3 or 4, characterised thereby, that springs (32) are mounted between the stationary baffle ring (18a) and the rotatable baffle ring (18b) of a baffle ring pair, that the stationary baffle ring (18) is provided with abutment pins (33) and the rotatable baffle ring (18b) with abutment grooves (34), that a motor (38) is connected with the segment disc (3b) by way of a retaining pin (36), that the retaining pin (36) is guided in a slot (37), which lies on a circular path, of the base (3) and that the drive shaft of the motor (38) is force-lockingly connected with the guide rod (8).

6. Air outlet according to claim 2, characterised thereby, that the relatively rotatable baffle rings (18a, 18b) of a baffle ring pair are additionally displaceable over the longitudinal direction of the jacket (1).

7. Air outlet according to claim 1, characterised thereby, that the guide rod (8) is slidingly surrounded over a part of its length by a slide tube (23), which is provided at its upper end with a flange (24) and is connected at its lower end with a lower baffle ring (5b) and that the slide tube (23) is slidingly surrounded by a guide sleeve (17), which is connected with an upper baffle ring (5a), at which the height adjuster (cable 11) engages.

8. Air outlet according to one of claims 1 to 7, characterised thereby, that in addition a baffle ring (26) is present which is fixedly connected with the jacket (1).

9. Air outlet according to claim 1 or 2, characterised thereby, that the base (3) is formed by adjustable elements (30).

10. Air outlet according to one of the claims 1 to 9, characterised thereby, that cover strips (29) are arranged on the jacket (1).
